# FASCICULE DE BREVET EUROPEEN

(11) **EP 0 082 744 B1**
(45) Date de publication et mention de la délivrance du brevet: **09.10.1985**
(21) Numéro de dépôt: 82402193.5
(22) Date de dépôt: 01.12.1982
(51) Int. Cl.: B22D 11/04, B22D 11/14

(54) **Machine de coulée continue de métal, notamment pour une installation de coulée à plusieurs lignes**
Stranggiessanlage für Metall, insbesondere Mehrfach-Stranggiessanlage
Continuous casting machine for metals, especially a multi-strand casting machine

(30) Priorité: 01.12.1981 FR 8122520
(43) Date de publication de la demande: 29.06.1983
(73) Titulaire: CLECIM SA, F-92402 Courbevoie Cedex (FR)
(72) Inventeur: Barbe, Jacques, F-42000 Sait-Etienne (FR)
(74) Mandataire: Phélip, Bruno

## Description

L'invention a pour objet une machine de coulée continue de métal du type décrit dans le préambule de la revendication 1, en particulier pour la coulée d'acier sous forme de blooms ou de brames.

Une machine de coulée continue comprend de façon classique, une lingotière sans fond à parois énergiquement refroidies et un corset de refroidissement secondaire placé dans le prolongement de la lingotière. La lingotière doit être animé d'un mouvement d'oscillation tout en restant alignée le long d'une ligne de coulée et à cet effet, elle est portée par des moyens reliés à un mécanisme d'oscillation et en même temps guidée le long de la ligne de coulée. L'invention s'applique notamment aux installations de coulée courbe et l'on sait que, dans ce cas, la cavité de la lingotière forme en arc de cercle de même rayon que celui de la ligne de coulée définie par le corset courbe, les moyens de guidage étant agencés de façon que le mouvement d'oscillation se produise dans le prolongement de cette ligne courbe.

Le corset de refroidissement, qui doit être assez rigide, peut être monté sur un châssis en forme de poutre courbe parallèle à la ligne de coulée et, pour permettre les dilatations en maintenant autant que possible l'alignement avec la lingotière, le châssis est monté souvent, à sa partie inférieure, sur un pivot d'axe orthogonal au plan médian du produit coulé et s'appuie à sa partie supérieure, au-dessous de la lingotière, sur une glissière fixe.

Jusqu'à présent, il était habituel de monter le mécanisme d'oscillation et le châssis du corset sur une structure de support formant une sorte d'échafaudage en construction métallique allant du niveau inférieur de sortie du corset de refroidissement secondaire jusqu'au plancher de coulée placé au niveau de la lingotière. Une telle structure est donc assez haute et risque de se déformer et en tout cas, elle est soumise à des vibrations engendrées par le mouvement d'oscillation.

Pour réduire l'importance de la structure de support métallique, on a déjà eu l'idée d'appuyer la partie supérieure du corset de refroidissement sur un massif de fondation en béton dont la présence est souvent nécessaire de toutes façons pour supporter un appareil bien connu appelé pivoteur de poche qui amène les poches d'acier liquide au-dessus de la lingotière.

Cependant, jusqu'à présent, le massif de fondation s'arrêtait au niveau de la glissière de guidage du corset de refroidissement et les organes d'oscillation et de guidage de la lingotière étaient montés sur le plancher de coulée. Il en résulte que, dans les installations de coulée à plusieurs lignes, les vibrations engendrées par l'oscillation de la lingotière pouvaient être transmises par le plancher de coulée et perturber le mouvement des mécanismes des lignes voisines.

Dans d'autres cas, le mécanisme d'oscillation est monté sur le châssis du corset de refroidissement secondaire mais alors les vibrations engendrées par l'oscillation de la lingotière sont transmises au corset de refroidissement et peuvent perturber la stabilité de l'alignement de la lingotière avec le corset.

Dans le document EP-A-0 010 728, pour permettre l'enlèvement des moyens d'oscillation et de guidage de la lingotière avec cette dernière et la première zone de refroidissement, l'ensemble est placé sur un châssis distinct du châssis supportant la suite du corset de guidage, les deux châssis s'appuyant séparément sur le massif de fondation. Une telle disposition est assez complexe et peu rigide. En outre, si la partie inférieure du corset est isolée des vibrations, il n'en est pas de même de la première zone de refroidissement qui est montée sur le même châssis que la lingotière et le levier d'oscillation.

L'invention a pour objet une nouvelle disposition qui permet d'éviter ces inconvénients en assurant l'absorption des vibrations avant qu'elles ne soient transmises au corset de refroidissement ou aux lignes de coulée voisines.

Ce problème est résolu avec les caractéristiques de la revendication 1. Des modifications sont contenues dans les revendications dépendantes.

Dans une installation de coulée continue plusieurs lignes les caractéristiques de la revendication 5 sont prévues.

Ainsi, selon l'invention, on supprime pratiquement la structure de support métallique sur -laquelle étaient montés les moyens d'oscillation et de guidage pour la remplacer par un élément lourd qui peut être avantageusement un massif en béton et qui absorbe immédiatement les vibrations engendrées par l'oscillation avant que celles-ci ne soient transmises au corset de refroidissement ou aux lignes voisines.

L'invention sera mieux comprise en se référant à un mode de réalisation particulier, donné à titre d'exemple et représenté sur les dessins annexés.
La figure 1 est une vue en élévation d'une machine selon l'invention, en coupe par le plan médian du produit, repéré 1-11 sur la figure 3.
La figure 2 est une vue de côté de la machine, le corset de refroidissement étant enlevé.
La figure 3 est une vue schématique de face de la machine représentée Fig.2, dans le cas d'une installation à plusieurs lignes.

Sur la figure 1, on a représenté une installation de coulée continue d'acier comportant de façon classique, une lingotière 1 montée sur une table oscillante 2 animée d'un mouvement d'oscillation par un levier 3 entraîné par un mécanisme 20 monté sur un massif de fondation 4.

Le corset de guidage est monté dans un châssis 5 en forme de poutre constituée, comme on le voit sur la figure 3, de deux longerons 51 reliés entre eux par des entretoises 52 sur lesquelles sont fixés des segments 50 du corset de guidage portant chacun deux paires de rouleaux et des rampes d'aspersion d'eau de refroidissement et entre lesquels est guidé le produit coulé A suivant une ligne de coulée 10.

De façon connue la poutre 5 est articulée à sa partie inférieure, autour d'un pivot 53 perpendiculaire au plan de la figure, sur un appui 54 qui peut être constitué par exemple par la partie supérieure de la poutre supportant la deuxième partie du corset. A sa partie supérieure, la poutre 5 est guidée par un axe 55 coulissant le long d'une glissière ménagée sur un appui fixe 40 et sensiblement parallèle à la ligne de coulée.

Dans le mode de réalisation représenté, le levier d'oscillation 3 tourne autour d'un axe 30 dans un palier porté par un support 31 sur lequel est monté également le palier d'un second axe 32 autour duquel est articulé une bielle 33 articulée à son autre extrémité sur la table d'oscillation 2 de façon à assurer le maintien de celle-ci le long de la ligne de coulée lors des oscillations engendrées par le levier 3 qui est également articulé à son extrémité sur la table oscillante 2.

Bien entendu, comme on le voit sur la figure 3, le levier et la bielle 33 sont constitués de deux bras placés symétriquement de part et d'autre du plan médian de la lingotière, la table oscillante 2 comportant deux prolongements inférieurs 21 sur lesquels sont articulés les extrémités des deux bras du levier 3.

Selon l'invention, le support 31 des paliers du levier d'oscillation est monté ni sur le plancher de coulée 11 placé au niveau de la lingotière 1 ni à la partie supérieure de la poutre 5, mais au contraire est fixé directement sur une plateforme fixe 6 ménagée à la partie supérieure du massif de fondation 4 et se trouvant sensiblement au niveau supérieur de la poutre 5 de support du corset.

A cet effet, le massif de fondation 4 est prolongé vers le haut par une partie 41 qui peut monter jusqu'au niveau de la plateforme 6, mais on peut aussi, comme on l'a représenté sur la. figure 1, ménager la plateforme 6 sur un châssis 60 en construction mécano-soudée massive, qui est fixé solidement sur le prolongement 41 du massif en béton. Etant donné sa forme simple et ses dimensions relativement réduites, le châssis 60 peut en effet être construit de façon très rigide et faciliter cependant la précision de positionnement des différentes parties de la machine et notamment des supports 31. D'autre part, le support 40 de la glissière 55 peut également être fixé sur le châssis 60, aussi près que possible de la partie en béton 41.

La partie supérieure du corset qui se trouve placé immédiatement au-dessous de la lingotière doit être réalisée de façon particulière car, à cet endroit, la croûte solidifiée constituée dans la lingotière est encore très mince et les rouleaux d'appuis du produit doivent être assez rapprochés ou même remplacés par des plaques de guidage. En outre, c'est à cet endroit que peuvent se produire des percées et il est donc utile de pouvoir remplacer cette partie du corset. C'est pourquoi, généralement, on place à cet endroit un segment particulier 56 qui assure l'alignement entre la sortie de la lingotière 1 et l'entrée dans le segment suivant 50 du corset de refroidissement. Pour assurer cet alignement, on a déjà proposé de suspendre le segment supérieur 56 sur des bras fixes en forme de fourche 62 par l'intermédiaire d'un axe 57 placé à sa partie inférieure, sa partie supérieure étant guidé directement par une glissière par rapport à la lingotière 1 ou à la table oscillante 2. Dans les modes de réalisation connus jusqu'à présent, les bras de support 62 étaient fixés sur une entretoise analogue aux entretoises 52 et reliant les extrémités supérieures des deux longerons 51 formant la poutre 5.

Selon l'invention, les bras 62 du support de l'élément supérieur du corset 56 sont fixés directement sur la plateforme fixe 6 du massif de fondation 4.

De la sorte, on assure un alignement parfait entre la lingotière et l'élément 56, ces deux organes étant portés par des bras fixés sur la même plateforme 6. L'alignement est également respecté entre l'élément 56 et le segment suivant 50 du corset puisque la glissière 40 de guidage du corset est également fixée sur le châssis 60 portant la plateforme 6.

Par ailleurs, le montage sur le même châssis rigide 60 de l'ensemble des organes essentiels de la machine facilite le réglage du positionnement relatif de ces organes et le .maintien de l'alignement pendant la coulée.

Grâce aux dispositions selon l'invention, les moyens d'oscillation et de guidage de la lingotière ainsi que les axes de support du corset sont donc fixés sur une masse lourde capable d'absorber les vibrations. En principe, l'isolation réciproque des lignes est réalisée de cette façon. Cependant, dans certains cas et par exemple lorsque la distance entre les lignes est réduite, que les masses en mouvement sont importantes ou bien en raison de risques particuliers dus à la fréquence ou à l'amplitude du mouvement, il est possible d'améliorer l'isolation vibratoire par une étude particulière de la partie haute 41 du massif de fondation et par exemple, comme on l'a représenté sur la figure 3, en montant chaque ligne sur un massif de fondation individuel, les massifs voisins étant séparés par un espace vide 42 ménagé dans un plan vertical jusqu'à un niveau. convenable vers le bas pour assurer l'isolement.

Bien entendu, l'invention ne se limite pas aux détails du mode de réalisation qui vient d'être décrit, ni au type de machine de coulée continue qui n'a été retenu qu'à titre d'exemple. En particulier en modifiant la forme du massif de fondation et notamment de son prolongement 41 et du châssis 60 supportant la plateforme 6, on pourrait adapter l'invention à d'autres types de machines de coulée et notamment à d'autres types de mécanismes d'oscillation et de guidage de la lingotière dans le cadre des revendications.

## Revendications

1. Machine de coulée continue de métal comportant une lingotière sans fond (1), des moyens d'oscillation et de guidage de la lingotière (1) le long d'une ligne de coulée (10), un corset de refroidissement monté sur un châssis (5) en forme de poutre parallèle à la ligne de coulée (10) et muni à sa partie supérieure de moyens d'appui (40, 55) sur la partie haute (41) d'un massif de fondation (4), les moyens d'oscillation de la lingotière (1) comportant un levier (3) relié à un mécanisme d'oscillation et tournant autour d'un axe (30) dans des paliers portés par des supports fixes (31), caractérisé par le fait que les supports (31) des paliers du levier d'oscillation (3) sont fixés sur une plateforme (6) ménagée sur la partie haute (41) du massif de fondation (4), sensiblement au niveau supérieur du châssis (5) du corset de refroidissement.

2. Machine de coulée continue selon la revendication 1, caractérisé par le fait que la plateforme (6) de fixation des supports de paliers (31) est ménagée sur un châssis métallique rigide (60) fixé sur le massif de fondation (4) et sur lequel sont placés les moyens d'appui (40, 55) de la partie supérieure du châssis (5) du corset.

3. Machine de coulée continue selon la revendication 2, caractérisé par le fait que le châssis (5) du corset s'appuie à sa partie supérieure sur une glissière (40) sensiblement parallèle à la ligne de coulée, ménagée sur un support fixé sur le châssis (60) supportant la plateforme (6) de fixation des supports de paliers (31).

4. Machine de coulée continûe selon l'une des revendications précédentes, dans laquelle la partie supérieure du corset de refroidissement placée immédiatement au-dessous de la lingotière est constituée par un segment individuel (56) suspendu autour d'un axe (57) sur deux bras fixes (62) s'étendant en porte-à-faux, caractérisé par le fait que les bras (62) sont fixés sur la plateforme (6) du massif de fondation (4).

5. Installation de coulée continue à plusieurs lignes comprenant au moins deux machines de coulée selon l'une des revendications 1 à 4, caractérisé par le fait que chaque machine est montée sur un massif de fondation individuel (41) séparé des massifs voisins par un espace vide (42) ménagé dans un plan vertical jusqu'à un niveau convenable vers le bas pour assurer l'isolement.

## Claims

1. Continuous-casting machine for metal, comprising a bottomless mould (1), means for oscillating and guiding the mould (1) along a casting line (10), and a cooling jacket mounted on a frame (5) in the form of a beam which is parallel to the casting line (10) and which is provided in its upper part with means (40, 55) for bearing on the top part (41) of a foundation block (4), said means for oscillating the mould (1) comprising a lever (3) connected to an oscillation mechanism and rotating about an axle (30) in bearings carried by fixed supports (31), characterised in that the supports (31) of the bearings of the oscillation lever (3) are fastened to a platform (6) provided on the top part (41) of the foundation block (4) substantially at the upper level of the frame (5) of the cooling.

2. Continuous-casting machine according to claim 1, characterised in that said platform (6) for fastening the bearing supports (31) is provided on a rigid metal frame (60) which is fastened to the foundation block (4) and on which are located said bearing means (40, 55) for the upper part of the frame (5) of the jacket.

3. Continuous-casting machine according to claim 2, characterised in that said frame (5) of the bears in its upper part on a slide (40) which is substantially parallel to the casting line and which is provided on a support fastened to said frame (60) supporting the platform (6) for fastening the bearing supports (31).

4. Continuous-casting machine according to one of the preceding claims, in which the upper part of the cooling located immediately below the mould consists of an individual segment (56) suspended about an axle (57) on two fixed cantilever arms (62), characterised in that said arms (62) are fastened to the platform (6) of the foundation block (4).

5. Multi-strand continuous-casting installation comprising at least two casting machines according to one of claims 1 to 4, characterised in that each machine is mounted on an individual foundation block (41) separated from the adjacent blocks by an empty space (42) provided in a vertical plane down to a suitable level for ensuring isolation.

## Patentansprüche

1. Stranggießmaschine für Metall mit einer Kokille (1) ohne Boden, mit einer Vorrichtung zum Schwenken und Führen der Kokille (1) längs einer Gießstrecke (10), mit einem Kühlmantel, der an einem Gestell (5) in Form eines Trägers befestigt ist, der zur Gießstrecke (10) parallel und an seinem Oberteil mit einer Einrichtung (40, 55) zur Abstützung auf dem hochgelegenen Teil eines Fundamentsockels (4) versehen ist, wobei die Vorrichtung zum Schwenken der Kokille (1) einen Hebel (3) umfasst, der mit einem Schwenkmechanismus verbunden ist und sich um eine Achse (30) in von feststehenden Böcken (31) getragenen Lagern dreht, dadurch gekennzeichnet, daß die Böcke (31) der Lager des Schwenkhebels (3) an einer Plattform (6) befestigt sind, die auf dem Oberteil (41) des Fundamentsockels (4) im wesentlichen auf dem oberen Niveau des Gestells (5) des Kühlmantels ausgebildet ist.

2. Stranggießmaschine nach Anspruch 1, dadurch gekennzeichnet, daß die Plattform (6) zur Befestigung der Lagerböcke (31) auf einem metallischen starren Gestell (60) ausgebildet ist, das auf dem Fundamentsockel (4) befestigt ist und auf dem die Abstützeinrichtung (40, 55) für das Oberteil des Gestells (5) des Mantels angeordnet ist.

3. Stranggießmaschine nach Anspruch 2, dadurch gekennzeichnet, daß das Gestell (5) des Mantels an seinem Oberteil auf einer zur Gießstrecke im wesentlichen parallelen Gleitführung (40) aufliegt, die auf einem Träger ausgebildet ist, der auf dem die Plattform (6) zur Befestigung der Lagerböcke (31) tragendem Gestell (60) befestigt ist.

4. Stranggießmaschine nach einem der vorhergehenden Ansprüche, bei der das Oberteil des unmittelbar unter der Kokille angeordneten Kühlmantels aus einem Segment (56) besteht, der mittels einer Achse (57) an zwei frei überstehenden feststehenden Armen (62) aufgehängt ist, dadurch gekennzeichnet, daß die Arme (62) auf der Plattform (6) des Fundamentsockels (4) befestigt sind.

5. Mehrfachstranggießanlage mit wenigstens zwei Gießmaschinen nach einem der Ansprüche 1 bis 4, dadurch gekennzeichnet, daß jede Maschine auf einem einzelnen Fundamentsockel (41) montiert ist, der von den benachbarten Sockeln durch einen leeren Raum (42) getrennt ist, der in einer senkrechten Ebene bis zu einem geeigneten Niveau nach unten ausgebildet ist, um die Isolierung zu gewährleisten.
